# EUROPÄISCHE PATENTSCHRIFT

(11) **EP 1 889 978 B1**
(45) Veröffentlichungstag und Bekanntmachung des Hinweises auf die Patenterteilung: **23.12.2015**
(21) Anmeldenummer: 07109048.4
(22) Anmeldetag: 29.05.2007
(51) Int. Cl.: E03D 1/012

(54) **Betätigungsvorrichtung für einen Urinal-Unterputzspüler oder WC-Unterputzspülkasten**
Actuator device for a urinal mounted flush with the wall or a WC tank mounted flush with the wall
Dispositif d'actionnement pour un laveur urinaire encastré ou citerne de laveur encastré pour WC

(30) Priorität: 17.08.2006 DE 202006012664 U
(43) Veröffentlichungstag der Anmeldung: 20.02.2008
(73) Patentinhaber: Viega GmbH & Co. KG, 57439 Attendorn (DE)
(72) Erfinder: Droste, Stefan, 57439 Attendorn (DE)
(74) Vertreter: Cohausz & Florack

(56) Entgegenhaltungen:
- EP-A- 1 039 050
- EP-A- 1 491 690
- FR-A1- 2 496 142

## Beschreibung

Die Erfindung betrifft eine Betätigungsvorrichtung für einen Urinal-Unterputzspüler oder WC-Unterputzspülkasten, umfassend eine einer Revisionsöffnung des Unterputzspülers oder Unterputzspülkastens zugeordnete, rahmenförmig ausgebildete Abdeckung mit Befestigungselementen und einem Rahmenabschnitt, der eine fensterartige Öffnung definiert, ein an der Abdeckung bewegbar gehaltenes Bedienelement und eine mit der Abdeckung lösbar verbindbare Sichtblende, wobei die Abdeckung über ihre Befestigungselemente unmittelbar an einer Unterputzeinheit befestigbar ist.

Herkömmliche Betätigungsvorrichtungen für Urinal- bzw. WC-Unterputzspülkästen weisen eine einzuhängende Abdeckplatte bzw. Betätigungsplatte auf, die relativ weit von der Wand, in welcher der Unterputzspülkasten integriert ist, vorsteht und daher ästhetischen Anforderungen mitunter nicht genügt.

Für Wartungs- und Reparaturzwecke sind herkömmliche Unterputzspülkästen mit einer Revisionsöffnung versehen, die einen Zugang zu Spülkasteneinbauten wie Ventilen und Dichtungen gestattet. Die Demontage und Montage von in solchen Revisionsöffnungen angeordneten herkömmlichen Betätigungsvorrichtungen sind oft schwierig und zeitraubend.

Ferner erfordern viele herkömmliche Betätigungsvorrichtungen von Unterputzspülkästen eine nicht unerhebliche Krafteinwirkung durch den Benutzer, um einen Spülvorgang auszulösen. Dies ist insbesondere bei Betätigungsvorrichtungen mit translatorisch geführten Bedienelementen häufig der Fall.

Aus der EP 1 039 050 A ist eine gattungsgemäße Betätigungsvorrichtung für einen Unterputzspülkasten bekannt, bei der ein mit zwei Hebestangen versehenes Spülkasten-Auslassventil mittels voneinander unabhängiger Drucktasten betätigbar ist. Die Drucktasten sind an einer plattenförmigen Sichtblende schwenkbar gehalten. Die Schwenkachse der Drucktasten verläuft horizontal. Die Bewegung der jeweiligen Drucktaste wird durch einen Drehkörper eines Steuergliedes und einen zugehörigen Verbindungsarm auf die jeweilige Hebestange übertragen. Der jeweilige Drehkörper ist hierzu an einem durch die Sichtblende abdeckbaren Rahmen angelenkt., Der jeweilige Verbindungsarm besitzt einen durchmesseererweiterten Kopf, der in eine am zugehörigen Drehkörper ausgebildete Rastaufnahme eingesetzt ist. Nachteilig ist, dass bei Wartungs- oder Reparaturarbeiten die Halterungen des Rahmens, an denen die Drehkörper gelenkig gelagert sind, einen Zugriff auf innere Teile des Spülkastens behindern. Die Halterungen sind fest mit dem Rahmen verbunden, so dass für einen Zugriff auf innere Teile des Spülkastens gegebenenfalls der Rahmen entfernt werden muss.

Die EP 1 491 690 A zeigt eine Vorrichtung zur Betätigung eines pneumatischen Auslassventils eines Unterputzspülkastens, die einen Rahmen und eine daran lösbar befestigbare Sichtblende aufweist. Die Sichtblende dient zugleich als Träger für mindestens eine Drucktaste, die mit einer horizontal verlaufenden Schwenkachse versehen und in einer fensterartigen Aussparung der Sichtblende aufgenommen ist. Die Drucktaste wirkt mit einer pneumatischen Vorrichtung zusammen, mit der Luftpulse zur Betätigung des Auslassventils erzeugt werden können. Die pneumatische Vorrichtung ist an dem durch die Sichtblende abdeckbaren Rahmen befestigt und versperrt im Falle von Wartungs- oder Reparaturarbeiten den Zugriff auf die inneren Teile des Unterputzspülkastens, so dass der Rahmen gegebenenfalls demontiert werden muss.

Der vorliegenden Erfindung liegt die Aufgabe zugrunde, eine Betätigungsvorrichtung der eingangs genannten Art zu schaffen, die sich schnell und einfach montieren sowie demontieren lässt, die nur geringe Betätigungskräfte erfordert und deren Sichtblende sich sehr flach ausführen lässt. Zudem soll die Betätigungsvorrichtung in ihrem äußeren Aussehen auf einfache Weise variabel sein.

Erfindungsgemäß wird diese Aufgabe durch eine Betätigungsvorrichtung mit den im Anspruch 1 angegebenen Merkmalen gelöst.

Die der Revisionsöffnung des Unterputzspülers oder Unterputzspülkastens zugeordnete Abdeckung der erfindungsgemäßen Betätigungsvorrichtung ist rahmenförmig ausgebildet, derart, dass die Abdeckung über ihre Befestigungselemente unmittelbar an einer Unterputzeinheit befestigbar ist. Das Bedienelement ist dabei über eine Schnappverbindung lösbar mit der Abdeckung verbunden und hebelartig um eine vertikal verlaufende Achse verschwenkbar. Die Sichtblende ist mittels Clipelementen oder Magneten mit der Abdeckung lösbar verbunden. Das Bedienelement ist mit einer tastenförmigen Blende versehen, die lösbar mit dem Bedienelement verbunden ist. Dies bietet die Möglichkeit, das äußere Aussehen, insbesondere die farbliche Gestaltung der Sichtteile der Betätigungsvorrichtung auf einfache Weise durch Austausch der Blende gegen eine anders gestaltete Blende zu verändern. Dies lässt sich besonders einfach und schnell ausführen, wenn die tastenförmige Blende mit dem Bedienelement durch eine Klemmverbindung lösbar verbunden ist.

Durch die unmittelbare Befestigung der Abdeckung an der Unterputzeiriheit und die Anbringung der Sichtblende an der Abdeckung mittels Clipelementen oder Magneten lässt sich eine sehr flache Konstruktion der Betätigungsvorrichtung erzielen. Die lösbaren Clipelemente bzw. Magnete und die lösbare Schnappverbindung zwischen Bedienelement und Abdeckung ermöglichen eine einfache und schnelle Montage von Bedienelement und Sichtblende. Die Sichtblende und das Bedienelement der erfindungsgemäßen Betätigungsvorrichtung sind auch nach der Montage abnehmbar, so dass die inneren Teile der sogenannten Wasserstrecke beim Unterputzspüler oder die inneren Teile beim Unterputzspülkasten wie z.B. ein Ventil oder Dichtungen erforderlichenfalls schnell zugänglich sind - ohne dass hierzu die gesamte Betätigungsvorrichtung demontiert werden muss. Ferner zeichnet sich die erfindungsgemäße Betätigungsvorrichtung durch eine leichte Bedienung aus, wobei zur Auslösung eines Spülvorgangs eine nur relativ geringe Betätigungskraft anzuwenden ist. Denn im Vergleich zu translatorisch geführten Bedienelementen ergeben sich mit der erfindungsgemäßen Hebelmechanik nur minimale Reibungskräfte, wobei die vertikal verlaufende Schwenkachse des Bedienelements bei den üblicherweise anzutreffenden Platzbeschränkungen für den Einbau von Unterputzspülern oder Unterputzspülkästen und den entsprechenden Abmessungen herkömmlicher Unterputzspüler bzw. Unterputzspülkästen die Ausbildung eines relativ langen Hebelarms begünstigt.

Das um die vertikal verlaufende Achse schwenkbare Bedienelement der erfindungsgemäßen Betätigungsvorrichtung erstreckt sich vorzugsweise über mehr als die Hälfte, beispielsweise über mehr als 2/3 der horizontalen Abmessung (Breite) der Abdeckung bzw. Sichtblende. Hierdurch bietet das Bedienelement einen vergleichsweise langen Hebelarm, der beispielsweise eine Länge im Bereich von 18 cm bis 25 cm aufweist.

Nach einer bevorzugten Ausgestaltung ist die erfindungsgemäße Betätigungsvorrichtung modular aufgebaut, wobei ihre rahmenförmige Abdeckung eine vorteilhafte Plattformlösung darstellt. Die rahmenförmige Abdeckung ist zu diesem Zweck so universell gestaltet, dass unterschiedlich geformte Bedienelemente für das Auslösen eines Spülvorgangs an ihr lösbar angebracht werden können.

Des Weiteren ist vorgesehen, dass die Clipelemente als modulare Verbindungselemente ausgebildet sind, so dass sie mit der Sichtblende lösbar verbindbar sind. Die Anbringung verschieden gestalteter Sichtblenden an der selben rahmenförmigen Abdeckung kann somit jeweils unter Verwendung der selben Clipelemente erfolgen. Hierdurch lassen sich Material und somit Kosten sparen.

Weitere bevorzugte und vorteilhafte Ausgestaltungen der Erfindung sind in den Unteransprüchen angegeben.
- Fig. 1: eine Vorderansicht einer erfindungsgemäßen Betätigungsvorrichtung für einen Unterputzspüler oder Unterputzspülkasten in einer ersten Ausführungsform;
- Fig. 2: eine Seitenansicht der Betätigungsvorrichtung gemäß Fig. 1, von links betrachtet;
- Fig. 3: eine Rückansicht der Betätigungsvorrichtung gemäß Fig.1;
- Fig. 4: eine Schnittansicht entlang der Linie A-A in Fig. 1;
- Fig. 5: eine Schnittansicht entlang der Linie B-B in Fig. 3;
- Fig. 6: eine gegenüber der Fig. 3 vergrößerte Schnittansicht entlang der Linie C-C in Fig. 3;
- Fig. 7: eine Schnittansicht entlang der Linie D-D in Fig. 3;
- Fig. 8: eine perspektivische Rückansicht der Betätigungsvorrichtung gemäß Fig. 1 in Explosionsdarstellung;
- Fig. 9: eine Vorderansicht der zur Betätigungsvorrichtung gemäß Fig. 1 gehörigen rahmenförmigen Abdeckung mit dem daran schwenkbar gehaltenen Bedienelement (ohne Sichtblende);
- Fig. 10: eine Schnittansicht entlang der Linie A-A in Fig. 9;
- Fig. 11: eine perspektivische Ansicht der rahmenförmigen Abdeckung mit dem daran schwenkbar gehaltenen Bedienelement gemäß Fig. 9;
- Fig. 12: eine Vorderansicht der Betätigungsvorrichtung gemäß Fig. 1, wobei sich dessen tastenförmiges Bedienelement in der vollständig eingeschwenkten, einen Spülvorgang auslösenden Stellung befindet;
- Fig. 13: eine perspektivische Ansicht der Betätigungsvorrichtung gemäß Fig. 12;
- Fig. 14: eine Schnittansicht entlang der Linie A-A in Fig. 12;
- Fig. 15: eine Vorderansicht einer erfindungsgemäßen Betätigungsvorrichtung für einen Unterputzspüler oder Unterputzspülkasten in einer zweiten Ausführungsform;
- Fig. 16: eine Seitenansicht der Betätigungsvorrichtung gemäß Fig. 15;
- Fig. 17: eine Schnittansicht entlang der Linie A-A in Fig. 15;
- Fig. 18: eine perspektivische Rückansicht der Betätigungsvorrichtung gemäß Fig. 15 in Explosionsdarstellung;
- Fig. 19: eine Vorderansicht der zur Betätigungsvorrichtung gemäß Fig. 15 gehörigen rahmenförmigen Abdeckung mit dem daran schwenkbar gehaltenen Bedienelement (ohne Sichtblende);
- Fig. 20: eine Schnittansicht entlang der Linie A-A in Fig. 19;
- Fig. 21: eine Vorderansicht der Betätigungsvorrichtung gemäß Fig. 15, wobei sich dessen tastenförmiges Bedienelement in der vollständig eingeschwenkten, einen Spülvorgang auslösenden Stellung befindet; und
- Fig. 22: eine Schnittansicht entlang der Linie A-A in Fig. 21.

In den Figuren 1 bis 14 ist ein erstes Ausführungsbeispiel der erfindungsgemäßen Betätigungsvorrichtung dargestellt, die insbesondere zur Betätigung eines Urinals bestimmt ist.

Die Betätigungsvorrichtung weist einen modularen Aufbau auf. Sie umfasst zunächst eine rahmenförmige Abdeckung 1, die auch als Grundrahmen bezeichnen werden kann und einer Revisionsöffnung eines (nicht dargestellten) unterputzspülers oder Unterputzspülkastens zugeordnet ist (siehe insbesondere Fig. 8). Die Abdeckung 1 weist einen plattenförmigen, im wesentlichen rechteckig ausgebildeten Rahmenabschnitt 1.1 auf, der eine fensterartige Öffnung 1.2 definiert und rückseitig mit einem daran einteilig angeformten, kragenförmig vorstehenden Abschnitt 1.3 versehen ist. Außerhalb des kragenförmigen Abschnitts 1.3 sind vier Befestigungslöcher 1.4 als Befestigungselemente der Abdeckung 1 ausgebildet. Die Befestigungslöcher 1.4 ermöglichen die unmittelbare Verbindung der Abdeckung 1 mit einer Unterputzeinheit durch Verschraubung.

An der Abdeckung 1 ist ein Bedienelement 2 bewegbar gehalten. Hierzu weist die Abdeckung 1 eine stabförmige, vertikal verlaufende Querstrebe 1.5 auf, die im Randbereich der fensterartigen Öffnung 1.2 angeordnet und an dem kragenförmigen Abschnitt 1.3 einteilig angeformt ist. Das Bedienelement 2 ist über eine Schnappverbindung lösbar mit der Querstrebe 1.5 der Abdeckung verbunden und hebelartig an dieser verschwenkbar. Die Schnappverbindung ist dabei durch zwei klauenartige, im wesentlichen C-förmige Befestigungselemente 2.1 realisiert, deren Schenkel elastisch spreizbar sind und die Querstrebe 1.5 formschlüssig umgreifen (vgl. Fig. 10). Das Bedienelement 2 stellt einen relativ langen Hebelarm dar. Die aufzubringenden Betätigungskräfte zur Betätigung der Spülkastenventilgarnitur sind daher relativ gering.

Es ist zu erkennen, dass sich das um die vertikal verlaufende Achse (Querstrebe 1.5) schwenkbare Bedienelement 2 über mehr als die Hälfte, insbesondere über mehr als 2/3 der horizontalen Abmessung (Breite) der Abdeckung 1 erstreckt. In dem dargestellten Beispiel beträgt das Verhältnis von horizontaler Abmessung des Bedienelements 2 zu der horizontalen Abmessung der Abdeckung ca. 0,71 bis 0,73. Dementsprechend wird ein relativ langer Hebelarm erzielt, der beispielsweise eine Länge im Bereich von 18 cm bis 25 cm aufweist.

An seiner Rückseite weist das Bedienelement 2 einen zylindrischen Stutzen 2.2 zur Aufnahme eines Metallstopfens 3, vorzugsweise Messingstopfens auf. Im Montagezustand drückt der durchmessererweiterte Kopf des Metallstopfens 3 bei Betätigung des Bedienelementes 2 gegen einen den Spülvorgang auslösenden (nicht dargestellten) Stab oder Hebel des Unterputzspülers bzw. der Spülkastenventilgarnitur.

Die rahmenförmige Abdeckung 1 ist mit einem Anschlagelement 1.6 versehen, das an der der Querstrebe 1.5 gegenüberliegenden Seite des kragenförmigen Abschnitts 1.3 ausgebildet ist und die in Richtung des Unterspülkastens gerichtete Schwenkbewegung des Bedienelements 2 begrenzt. In dem kragenförmigen Abschnitt 1.3 sind mehrere Ausnehmungen 1.7, 1.8 in Form von Durchbrüchen ausgebildet. Die Ausnehmungen 1.7, 1.8 dienen der Befestigung einer Sichtblende 4, die über zwei modulare Clipelemente 5 lösbar mit der Abdeckung 1 verbunden wird.

Die Sichtblende 4 besitzt einen sehr flachen, plattenförmigen Abschnitt 4.1 mit einer das Bedienelement 2 mit Spiel umgebenden Öffnung 4.2. Die Öffnung 4.2 ist durch einen rückseitig vorstehenden Kragen 4.3 begrenzt, der an den plattenförmigen Abschnitt 4.1 einteilig angeformt ist. Wie insbesondere in Fig. 8 zu erkennen ist, hat der Kragen 4.3 eine schräg zur Ebene des plattenförmigen Abschnitts 4.1 verlaufende Kante, die ihren größten Abstand zur Rückseite der Sichtblende 4 an dem der Schwenkachse des Bedienelements 2 gegenüberliegenden Ende des Bedienelements 2 aufweist. Der Kragen 4.3 verdeckt somit die Sicht auf die hinter dem plattenförmigen Abschnitt 4.1 der Sichtblende angeordneten Teile der Betätigungsvorrichtung, insbesondere auf die rahmenförmige Abdeckung 1, wenn das Bedienelement 2 einwärts verschwenkt wird.

Die länglichen, leistenförmigen Clipelemente 5 weisen geschlitzte Rastzungen 5.1 auf, die in die Ausnehmungen 1.7 der Abdeckung 1 eingesteckt und lösbar verrastet werden. Des weiteren sind an den Clipelementen 5 bolzenförmige Steckelemente 5.2 ausgebildet, die in die neben den den Rastzungen 5.1 zugeordneten Ausnehmungen 1.7 angeordneten zylindrischen Ausnehmungen 1.8 des kragenförmigen Abschnitts 1.3 eingesteckt werden.

Die bolzenförmigen Steckelemente 5.2 weisen Ausnehmungen 5.3 auf, die der Aufnahme von an der Sichtblende 4 einteilig angeformten Zentrierelementen 4.4 dienen. Zwischen den kreuzförmig ausgebildeten Zentrierelementen 4.4 sind ebenfalls einteilig angeformte Rastzungen 4.5 angeordnet, die in weiteren Ausnehmungen 5.4 der länglichen Clipelemente 5 lösbar verrastet werden.

Dem Bedienelement 2 ist ein Federelement 6 zugeordnet, welches ein automatisches Zurückschwenken des Bedienelements 2 aus einer Betätigungsstellung in eine Ausgangsstellung bewirkt (vgl. Figuren 14 und 7). Das Federelement 6 besitzt einen hakenförmigen Endabschnitt 6.1, mit dem es an der stabförmigen Querstrebe 1.5 der rahmenförmigen Abdeckung 1 festgelegt werden kann. An das hakenförmige Ende 6.1 des Federelements 6 schließt sich ein hebelartiger Schenkel 6.2 an, dessen Ende gegen die Rückseite des Bedienelements 2 drückt und dort an einem vorspringenden Steg 2.3 anliegt.

Das Bedienelement 2 ist mit einem Anschlagelement 2.4 versehen, das unter Einwirkung des Federelements 6 die Ausgangsstellung des Bedienelements 2 definiert. Das Anschlagelement 2.4 besteht aus einer abgewinkelten, nach oben bzw. unten vorspringenden Lasche, die an einem rückseitigen Längssteg 2.5 des Bedienelements 2 einteilig angeformt ist. Die Laschen (Anschlagelemente) 2.4 liegen in der Ausgangsstellung des Bedienelements 2 an der Kante des abgeschrägt ausgebildeten Kragens 4.3 der Sichtblende 4 an. Im Bereich des Kontaktbereichs weist der Kragen 4.3 den Laschen 2.4 zugeordnete Absätze (Stufen) 4.6 auf.

Des weiteren ist in Fig. 8 zu erkennen, dass das Bedienelement 2 an seinem den klauenartigen Befestigungselementen 2.1 gegenüberliegenden Ende Vorsprünge 2.6 aufweist. Die stegförmigen Vorsprünge 2.6 sind an der Oberseite und der Unterseite des Bedienelements 2 ausgebildet und dienen der Ausrichtung und Führung des Bedienelements 2 innerhalb des Kragens 4.3 der Sichtblende 4.

Das Bedienelement 2 ist an seiner Vorderseite durch eine tastenförmige Blende 7 verkleidet, die mit dem Bedienelement 2 durch eine Klemmverbindung lösbar verbunden ist. Die Blende 7 stellt somit eine austauschbare Dekorblende dar. Die Klemmverbindung zwischen Blende 7 und Bedienelement 2 ist durch an der Rückseite der Blende angeformte Stifte 7.1 realisiert, die in im Bedienelement 2 ausgebildete Langlöcher oder Schlitze 2.7 eingesteckt werden. Die Breite der Langlöcher (Schlitze) 2.7 ist geringfügig kleiner als der Durchmesser der Stifte 7.1. Rechts und links neben den den Stiften 7.1 zugeordneten Langlöchern 2.7 sind weitere Langlöcher (Schlitze) ausgebildet, die parallel zu den mittleren, den Stiften zugeordneten Langlöchern 2.7 verlaufen. Die mittleren Langlöcher 2.7 lassen sich dadurch beim Einstecken der Stifte 7.1 leichter elastisch weiten.

Die Figuren 15 bis 22 zeigen ein zweites Ausführungsbeispiel der erfindungsgemäßen Betätigungsvorrichtung, die wiederum insbesondere zur Betätigung eines Urinals bestimmt ist.

Die in den Figuren 15 bis 22 gezeigte Betätigungsvorrichtung unterscheidet sich von der ersten Ausführungsform in der Ausgestaltung bzw. Form des Bedienelements 2', der damit lösbar verbindbaren tastenförmigen Blende (Dekorblende) 7' sowie der das Bedienelement 2' mit Spiel umgebenden Sichtblende 4'. Die rahmenförmige Abdeckung 1, die Clipelemente 5, das Federelement 6 und der Metallstopfen 3 sind dagegen bei beiden Ausführungsformen identisch ausgebildet. Während bei der ersten Ausführungsform die tastenförmige Blende 7 und dementsprechend die Öffnung 4.2 der Sichtblende 4 im wesentlichen oval gestaltet sind, weisen die Blende 7' und die Öffnung 4.2 der Sichtblende 4' bei der zweiten Ausführungsform eine im wesentlichen rechteckige Form auf.

In den Figuren 16 und 17 ist zu erkennen, dass die tastenförmige Blende 7' und der diese umrahmende plattenförmige Abschnitt 4.1 der Sichtblende 4' wiederum sehr flach ausgebildet sind.

Ferner ist in Fig. 18 zu erkennen, dass die tastenförmige Blende 7' zusätzlich zu den Stiften 7.1, welche in die mittleren Langlöcher 2.7 des Bedienelements 2' klemmend eingesteckt werden, stiftförmige Zentrierelemente 7.2 aufweist, die in Ausnehmungen (Bohrungen) 2.8 des Bedienelement 2' aufgenommen werden.

Bei den Sichtteilen der erfindungsgemäßen Betätigungsvorrichtung, das heißt der Sichtblende 4 oder 4' und der zugehörigen tastenförmigen Blende 7 bzw. 7' kann es sich um Teile sowohl aus Kunststoff als auch aus Metall handeln.

Die Erfindung ist in ihrer Ausführung nicht auf die vorstehend beschriebenen Ausführungsbeispiele beschränkt. Vielmehr sind weitere Varianten möglich, die auch bei abweichender Gestaltung von dem in den beiliegenden Ansprüchen Erfindungsgedanken Gebrauch machen. So liegt es beispielsweise auch im Rahmen der Erfindung, anstelle der Clipelemente Magnete zur lösbaren Befestigung der Sichtblende 4, 4' an der Abdeckung 1 vorzusehen.

## Patentansprüche

1. Betätigungsvorrichtung für einen Urinal-Unterputzspüler oder WC-Unterputzspülkasten, umfassend eine einer Revisionsöffnung des Unterputzspülers oder Unterputzspülkastens zugeordnete, rahmenförmig ausgebildete Abdeckung (1) mit Befestigungselementen (1.4) und einem Rahmenabschnitt (1.1), der eine fensterartige Öffnung (1.2) definiert, ein an der Abdeckung bewegbar gehaltenes Bedienelement (2, 2') und eine mit der Abdeckung (1) lösbar verbindbare Sichtblende (4, 4'), wobei die Abdeckung (1) über ihre Befestigungselemente (1.4) unmittelbar an einer Unterputzeinheit befestigbar ist,
**dadurch gekennzeichnet, dass** das Bedienelement (2, 2') über eine Schnappverbindung lösbar mit der Abdeckung (1) verbunden und hebelartig um eine vertikal verlaufende Achse verschwenkbar ist, die im Randbereich der fensterartigen Öffnung (1.2) angeordnet ist, wobei das Bedienelement (2, 2') mit einer tastenförmigen Blende (7, 7') versehen ist, die lösbar mit dem Bedienelement (2, 2') verbunden ist, und wobei die Sichtblende (4, 4') mittels Clipelementen (5) oder Magneten mit der Abdeckung (1) lösbar verbunden ist.

2. Betätigungsvorrichtung nach Anspruch 1,
**dadurch gekennzeichnet, dass** die Clipelemente (5) als modulare Verbindungselemente ausgebildet sind, so dass sie mit der Sichtblende (4, 4') lösbar verbindbar sind.

3. Betätigungsvorrichtung nach Anspruch 1 oder 2,
**dadurch gekennzeichnet, dass** die Befestigungselemente (1.4) der Abdeckung (1) aus Befestigungslöchern bestehen.

4. Betätigungsvorrichtung nach einem der Ansprüche 1 bis 3,
**dadurch gekennzeichnet, dass** die Sichtblende (4, 4') einen an ihrer Rückseite vorstehenden, das Bedienelement (2, 2') umgebenden Kragen (4.3) aufweist.

5. Betätigungsvorrichtung nach Anspruch 4,
**dadurch gekennzeichnet, dass** der Kragen (4.3) eine schräg zur Rückseite der Sichtblende (4, 4') verlaufende Kante aufweist, die ihren größten Abstand zur Rückseite der Sichtblende (4, 4') an dem der Schwenkachse des Bedienelements (2, 2') gegenüberliegenden Ende des Bedienelements aufweist.

6. Betätigungsvorrichtung nach einem der Ansprüche 1 bis 5,
**dadurch gekennzeichnet, dass** die tastenförmige Blende (7, 7') durch mindestens eine Klemmverbindung mit dem Bedienelement (2, 2') lösbar verbunden ist.

7. Betätigungsvorrichtung nach einem der Ansprüche 1 bis 6,
**dadurch gekennzeichnet, dass** die tastenförmige Blende (7') Zentrierelemente (7.2) und das Bedienelement (2') Ausnehmungen (2.8) zur Aufnahme der Zentrierelemente (7.2) aufweisen.

8. Betätigungsvorrichtung nach einem der Ansprüche 1 bis 7,
**dadurch gekennzeichnet, dass** die Abdeckung (1) mit einem Anschlagelement (1.6) versehen ist, das die in Richtung des Unterputzspülers oder Unterputzspülkastens gerichtete Schwenkbewegung des Bedienelements (2, 2') begrenzt.

9. Betätigungsvorrichtung nach einem der Ansprüche 1 bis 8,
**dadurch gekennzeichnet, dass** dem Bedienelement (2, 2') ein Federelement (6) zugeordnet ist, welches ein automatisches Zurückschwenken des Bedienelements (2, 2') aus einer Betätigungsstellung in eine Ausgangsstellung bewirkt.

10. Betätigungsvorrichtung nach Anspruch 9,
**dadurch gekennzeichnet, dass** das Bedienelement (2, 2') mit mindestens einem Anschlagelement (2.4) versehen ist, das unter Einwirkung des Federelements (6) die Ausgangsstellung des Bedienelements (2, 2') definiert.

11. Betätigungsvorrichtung nach den Ansprüchen 5 und 10,
**dadurch gekennzeichnet, dass** in der Ausgangsstellung des Bedienelements (2, 2') dessen Anschlagelement (2.4) an dem Kragen (4.3) der Sichtblende (4) anliegt.

12. Betätigungsvorrichtung nach einem der Ansprüche 1 bis 11,
**dadurch gekennzeichnet, dass** die Clipelemente (5) bolzenförmige Steckelemente (5.2) und die Abdeckung (1) zylindrische Ausnehmungen (1.8) zur Aufnahme der bolzenförmigen Steckelemente (5.2) aufweisen.

13. Betätigungsvorrichtung nach einem der Ansprüche 1 bis 12,
**dadurch gekennzeichnet, dass** die Clipelemente (5) Rastzungen (5.1) und die Abdeckung (1) Ausnehmungen (1.7) zur Aufnahme der Rastzungen (5.1) aufweisen.

14. Betätigungsvorrichtung nach einem der Ansprüche 1 bis 13,
**dadurch gekennzeichnet, dass** die Sichtblende (4, 4') Rastzungen (4.5) und die Clipelemente (5) Ausnehmungen (5.4) zur Aufnahme der Rastzungen (4.5) aufweisen.

15. Betätigungsvorrichtung nach einem der Ansprüche 1 bis 14,
**dadurch gekennzeichnet, dass** die Sichtblende (4, 4') Zentrierelemente (4.4) und die Clipelemente (5) Ausnehmungen (5.3) zur Aufnahme der Zentrierelemente (4.4) aufweisen.

16. Betätigungsvorrichtung nach einem der Ansprüche 1 bis 15 mit Rückbezug auf Anspruch 4,
**dadurch gekennzeichnet, dass** das Bedienelement (2, 2') Vorsprünge (2.6) aufweist, die der Ausrichtung und Führung des Bedienelements (2, 2') innerhalb des Kragens (4.3) der Sichtblende (4) dienen.

17. Betätigungsvorrichtung nach einem der Ansprüche 1 bis 16,
**dadurch gekennzeichnet, dass** die Sichtblende (4, 4') und/oder die tastenförmige Blende (7, 7') aus Kunststoff oder Metall hergestellt sind.

## Claims

1. Actuation device for a flush-mounted urinal flush or a flush-mounted toilet cistern, comprising a frame-shaped cover (1) which is assigned to an inspection opening in the flush-mounted flush or flush-mounted cistern and has attachment elements (1.4) and a frame portion (1.1) which defines a window-like opening (1.2), an operating element (2, 2') which is movably held on the cover, and a cover panel (4, 4') which can be releasably connected to the cover (1), it being possible to directly attach the cover (1), by means of its attachment elements (1.4), to a flush-mounted unit, **characterised in that** the operating element (2, 2') is releasably connected to the cover (1) by means of a snap connection and can be pivoted in the manner of a lever about a vertical axis which is arranged in the edge region of the window-like opening (1.2), the operating element (2, 2') being provided with a push-button-shaped panel (7, 7') which is releasably connected to the operating element (2, 2'), and the cover panel (4, 4') being releasably connected to the cover (1) by means of clip elements (5) or magnets.

2. Actuation device according to claim 1, **characterised in that** the clip elements (5) are formed as modular connecting elements such that they can be releasably connected to the cover panel (4, 4').

3. Actuation device according to either claim 1 or claim 2, **characterised in that** the attachment elements (1.4) of the cover (1) consist of attachment holes.

4. Actuation device according to any of claims 1 to 3, **characterised in that** the cover panel (4, 4') has a collar (4.3) which protrudes from the rear side of said panel and surrounds the operating element (2, 2').

5. Actuation device according to claim 4, **characterised in that** the collar (4.3) has an edge which extends obliquely to the rear side of the cover panel (4, 4') and is furthest away from the rear side of the cover panel (4, 4') at the end of the operating element which is opposite the pivot axis of the operating element (2, 2').

6. Actuation device according to any of claims 1 to 5, **characterised in that** the push-button-shaped panel (7, 7') is releasably connected to the operating element (2, 2') by means of at least one clamp connection.

7. Actuation device according to any of claims 1 to 6, **characterised in that** the push-button-shaped panel (7') comprises centring elements (7.2) and the operating element (2') comprises recesses (2.8) for receiving the centring elements (7.2).

8. Actuation device according to any of claims 1 to 7, **characterised in that** the cover (1) is provided with a stop element (1.6) which limits the pivot movement of the operating element (2, 2') towards the flush-mounted flush or flush-mounted cistern.

9. Actuation device according to any of claims 1 to 8, **characterised in that** a spring element (6) is assigned to the operating element (2, 2') and causes the operating element (2, 2') to automatically pivot back from an actuated position into a starting position.

10. Actuation device according to claim 9, **characterised in that** the operating element (2, 2') is provided with at least one stop element (2.4) which, under the action of the spring element (6), defines the starting position of the operating element (2, 2').

11. Actuation device according to claims 5 and 10, **characterised in that**, when the operating element (2, 2') is in the starting position, the stop element (2.4) thereof abuts the collar (4.3) of the cover panel (4).

12. Actuation device according to any of claims 1 to 11, **characterised in that** the clip elements (5) have bolt-shaped inserts (5.2) and the cover (1) has cylindrical recesses (1.8) for receiving the bolt-shaped inserts (5.2).

13. Actuation device according to any of claims 1 to 12, **characterised in that** the clip elements (5) have snap-in tabs (5.1) and the cover (1) has recesses (1.7) for receiving the snap-in tabs (5.1).

14. Actuation device according to any of claims 1 to 13, **characterised in that** the cover panel (4, 4') has snap-in tabs (4.5) and the clip elements (5) have recesses (5.4) for receiving the snap-in tabs (4.5).

15. Actuation device according to any of claims 1 to 14, **characterised in that** the cover panel (4, 4') has centring elements (4.4) and the clip elements (5) have recesses (5.3) for receiving the centring elements (4.4).

16. Actuation device according to any of claims 1 to 15, when dependent on claim 4, **characterised in that** the operating element (2, 2') has projections (2.6) which are used to orient and guide the operating element (2, 2') inside the collar (4.3) of the cover panel (4).

17. Actuation device according to any of claims 1 to 16, **characterised in that** the cover panel (4, 4') and/or the push-button-shaped panel (7, 7') is produced from plastics material or metal.

## Revendications

1. Dispositif d'actionnement pour une chasse d'eau encastrée d'urinoir ou pour un réservoir de chasse d'eau encastrée de WC, comprenant un cache (1) configuré en forme de cadre et associé à une ouverture de regard de la chasse d'eau encastrée ou du réservoir de chasse d'eau encastrée, ledit cache comprenant des éléments de fixation (1.4) et une partie de cadre (1.1) qui définit une ouverture (1.2) en forme de fenêtre, comprenant un élément de commande (2, 2') maintenu de façon mobile sur le cache et un cadre de parement (4, 4') pouvant être assemblé de façon amovible avec le cache (1), où le cache (1) peut être fixé, par ses éléments de fixation (1.4), directement sur un ensemble encastré,
**caractérisé en ce que** l'élément de commande (2, 2') est relié au cache (1) de façon amovible, par un assemblage à encliquetage, et peut basculer, à la façon d'un levier, autour d'un axe s'étendant verticalement, axe qui est disposé dans la zone de bordure de l'ouverture (1.2) en forme de fenêtre, où l'élément de commande (2, 2') est doté d'un capuchon en forme de touche (7, 7'), capuchon qui est relié de façon amovible à l'élément de commande (2, 2'), et où le cadre de parement (4, 4') est relié de façon amovible au cache (1) par des éléments clipsés (5) ou par des aimants.

2. Dispositif d'actionnement selon la revendication 1, **caractérisé en ce que** les éléments clipsés (5) sont conçus comme des éléments d'assemblage modulaires, de sorte qu'ils peuvent être assemblés de façon amovible avec le cadre de parement (4, 4').

3. Dispositif d'actionnement selon la revendication 1 ou 2, **caractérisé en ce que** les éléments de fixation (1.4) du cache (1) se composent de trous de fixation.

4. Dispositif d'actionnement selon l'une quelconque des revendications 1 à 3, **caractérisé en ce que** le cadre de parement (4, 4') présente une collerette (4.3) entourant l'élément de commande (2, 2') et faisant saillie sur la face arrière dudit cadre de parement.

5. Dispositif d'actionnement selon la revendication 4, **caractérisé en ce que** la collerette (4.3) présente un bord s'étendant de façon inclinée par rapport à la face arrière du cadre de parement (4, 4'), bord qui présente sa plus grande distance par rapport à la face arrière du cadre de parement (4, 4'), au niveau de l'extrémité de l'élément de commande, placée à l'opposé de l'axe de pivotement de l'élément de commande (2, 2').

6. Dispositif d'actionnement selon l'une quelconque des revendications 1 à 5, **caractérisé en ce que** le capuchon en forme de touche (7, 7') est relié de façon amovible à l'élément de commande (2, 2'), par au moins un accouplement par serrage.

7. Dispositif d'actionnement selon l'une quelconque des revendications 1 à 6, **caractérisé en ce que** le capuchon en forme de touche (7') présente des éléments de centrage (7.2), et l'élément de commande (2') présente des creux (2.8) servant au logement des éléments de centrage (7.2).

8. Dispositif d'actionnement selon l'une quelconque des revendications 1 à 7, **caractérisé en ce que** le cache (1) est doté d'un élément de butée (1.6) qui délimite le mouvement pivotant de l'élément de commande (2, 2'), dirigé en direction de la chasse d'eau encastrée ou du réservoir de chasse d'eau encastrée.

9. Dispositif d'actionnement selon l'une quelconque des revendications 1 à 8, **caractérisé en ce qu'**un élément élastique (6) est associé à l'élément de commande (2, 2'), élément élastique qui déclenche un pivotement en retour, automatique, de l'élément de commande (2, 2') revenant à une position initiale à partir d'une position d'actionnement.

10. Dispositif d'actionnement selon la revendication 9, **caractérisé en ce que** l'élément de commande (2, 2') est doté d'au moins un élément de butée (2.4) qui, sous l'effet de l'élément élastique (6), définit la position initiale de l'élément de commande (2, 2').

11. Dispositif d'actionnement selon les revendications 5 et 10, **caractérisé en ce que**, dans la position initiale de l'élément de commande (2, 2'), son élément de butée (2.4) est en appui sur la collerette (4.3) du cadre de parement (4).

12. Dispositif d'actionnement selon l'une quelconque des revendications 1 à 11, **caractérisé en ce que** les éléments clipsés (5) présentent des éléments enfichables (5.2) en forme de goujons, et le cache (1) présente des creux cylindriques (1.8) servant au logement des éléments enfichables (5.2) en forme de goujons.

13. Dispositif d'actionnement selon l'une quelconque des revendications 1 à 12, **caractérisé en ce que** les éléments clipsés (5) présentent des languettes d'encliquetage (5.1), et le cache (1) présente des creux (1.7) servant au logement des languettes d'encliquetage (5.1).

14. Dispositif d'actionnement selon l'une quelconque des revendications 1 à 13, **caractérisé en ce que** le cadre de parement (4, 4') présente des languettes d'encliquetage (4.5), et les éléments clipsés (5) présentent des creux (5.4) servant au logement des languettes d'encliquetage (4.5).

15. Dispositif d'actionnement selon l'une quelconque des revendications 1 à 14, **caractérisé en ce que** le cadre de parement (4, 4') présente des éléments de centrage (4.4), et les éléments clipsés (5) présentent des creux (5.3) servant au logement des éléments de centrage (4.4).

16. Dispositif d'actionnement selon l'une quelconque des revendications 1 à 15, en faisant à nouveau référence à la revendication 4, **caractérisé en ce que** l'élément de commande (2, 2') présente des parties saillantes (2.6) qui servent à l'alignement et au guidage de l'élément de commande (2, 2') à l'intérieur de la collerette (4.3) du cadre de parement (4).

17. Dispositif d'actionnement selon l'une quelconque des revendications 1 à 16, **caractérisé en ce que** le cadre de parement (4, 4') et/ou le capuchon en forme de touche (7, 7') sont fabriqués en matière plastique ou en métal.
